# EUROPÄISCHE PATENTSCHRIFT

(11) **EP 0 419 866 B1**
(45) Veröffentlichungstag und Bekanntmachung des Hinweises auf die Patenterteilung: **27.10.1993**
(21) Anmeldenummer: 90116431.9
(22) Anmeldetag: 28.08.1990
(51) Int. Cl.: B25D 11/10

(54) **Bohrhammer**
Drill hammer
Marteau de forage

(30) Priorität: 28.09.1989 DE 3932413
(43) Veröffentlichungstag der Anmeldung: 03.04.1991
(73) Patentinhaber: ROBERT BOSCH GMBH, 70442 Stuttgart (DE)
(72) Erfinder: Bleicher, Manfred, D-7022 Leinf.-Echterdingen (DE)

(56) Entgegenhaltungen:
- EP-A- 0 358 978
- DE-A- 3 423 919
- DE-A- 3 819 125
- FR-A- 2 224 216

## Beschreibung

Die Erfindung geht aus von einem Bohrhammer nach der Gattung des Anspruchs 1. Aus der DE-A- 34 23 919 (= GB-A- 21 60 810) ist bereits ein Bohrhammer in sogenannter L-Bauweise bekannt, bei dem das Schlagwerk und der Motor in rechtem Winkel zueinander angeordnet sind. Das Ritzel des Motors kämmt dabei mit einem auf einer Zwischenwelle angeordneten Kegelrad. Daher baut dieser Hammer in Achsrichtung des Motors sehr lang, was den Hammer unhandlich macht.

Der erfindungsgemäße Bohrhammer mit den kennzeichnenden Merkmalen des Anspruchs 1 hat demgegenüber den Vorteil, daß er kompakter baut und handlicher ist. Außerdem hat er den Vorteil, daß eine komplette Baugruppe mit Zwischenwelle und Schlagwerksantrieb und eine weitere Baugruppe mit einem Winkelgetriebe von anderen Handwerkzeugmaschinen übernommen werden können. Dies führt zu einer beachtlichen Kosteneinsparung.

Durch die in den Ansprüchen 2ff aufgeführten Maßnahmen sind vorteilhafte Weiterbildungen und Verbesserungen des im Anspruch 1 angegebenen Bohrhammers möglich. Besonders vorteilhaft ist es, wenn die erste Zwischenwelle axial verschieblich ist. Dies ermöglicht ein einfaches Abschalten des Schlagwerks oder des Drehantriebs für den Werkzeughalter gemäß DE-A- 38 19 125. Die Anordnung des Motorritzels in dem Raum zwischen dem Stirnrad der ersten Zwischenwelle und dem Kegelzahnrad der zweiten Zwischenwelle verringert den Platzbedarf in Achsrichtung des Schlagwerks. Der lange Handgriff erleichtert der Bedienungsperson das Halten des Hammers, insbesondere bei erhöhtem Drehmoment.

Ein Ausführungsbeispiel der Erfindung ist in der Zeichnung dargestellt und in der nachfolgenden Beschreibung näher erläutert.

Ein Bohrhammer 1 weist ein Gehäuse 2 auf, in dem ein Schlagwerk 3, eine erste Zwischenwelle 4 und ein senkrecht zur Achse des Schlagwerks 3 angeordneter elektrischer Antriebsmotor 5 aufgenommen ist. In Verlängerung des Schlagwerks 3 weist der Bohrhammer 1 einen Werkzeughalter 6 für ein Bohr- oder Schlagwerkzeug 7 auf. Auf der dem Werkzeughalter 6 abgewandten Seite trägt das Gehäuse 2 in bekannter Art und Weise einen geschlossenen Handgriff 8, in dem ein Drückerschalter 9 angeordnet ist, der den Antriebsmotor 5 steuert. Der Handgriff 8 erstreckt sich über die gesamte, von der Länge des Antriebsmotors 5 bestimmte Höhe H des Gehäuses 2.

Das pneumatische Schlagwerk 3 mit Hohlkolben 12 und Schläger 13 wird ebenso wie bei dem Bohrhammer nach der DE-OS 38 19 125 von einem aus einer Taumelnabe 14 und einer Taumelscheibe 15 bestehenden Bewegungswandlungsgetriebe 16 in hin- und hergehende Bewegungen versetzt. Die Taumelnabe 14 ist über ein Kugellager 17 fest in einem mit dem Gehäuse 2 verbundenen Einsatzgehäuse 18 gehalten. Innerhalb der Taumelnabe 14 ist gegenüber dieser drehbar und axial verschieblich gelagert die Zwischenwelle 4 angeordnet. Die Zwischenwelle 4 liegt senkrecht, also in Richtung der Achse des Antriebsmotors 5, unterhalb des Schlagwerks 3; sie kann aber auch schräg unterhalb des Schlagwerks 3 angeordnet sein. Die Zwischenwelle 4 ist über eine Kupplung 19 mit einem Stirnrad 20 kuppelbar und drehend antreibbar. Über eine zweite Kupplung 21 ist das Stirnrad 20 wahlweise mit der Taumelnabe 14 kuppelbar, wodurch das Schlagwerk 3 zugeschaltet wird. Die Kupplungen 19, 21 sind vorzugsweise Klauenkupplungen. Die Zwischenwelle 4 treibt außerdem in bekannter Weise den Werkzeughalter 6 drehend an. Schlagwerk 3, Bewegungswandlungsgetriebe 16 mit Taumelscheibe 15 und Zwischenwelle 4 bilden zusammen eine Baugruppe 10, die von einem kleineren höherdrehenden Hammer mit parallel zur Schlagwerkachse angeordnetem Motor stammt, wie er in der DE-A- 38 19 125 beschrieben ist.

Das Stirnrad 20 greift in eine axial langgestreckte Verzahnung 22 einer zweiten Zwischenwelle 23 ein. Die zweite Zwischenwelle 23 ist auf der dem Schlagwerk 3 zugewandten Seite der ersten Zwischenwelle 4, also oberhalb dieser angeordnet und in zwei Wälzlagern 24 und 25 gehalten. Die zweite Zwischenwelle 23 trägt an ihrem der Verzahnung 22 entgegengesetzen Ende ein kegelverzahntes Tellerrad 26, dessen Verzahnung 27 in Richtung auf die erste Zwischenwelle 4 weist. Auf der Welle 28 des Antriebsmotors 5 ist ein Ritzel 29 mit Kegelverzahnung angeordnet, das mit dem Kegelzahnrad 26 kämmt und mit diesem zusammen ein Winkelgetriebe 30 bildet.

Das Drehmoment des Antriebsmotors 5 wird über das Winkelgetriebe 30, das auch in Form eines üblichen Stirnradritzels mit Tellerrad ausgebildet sein kann, auf die zweite Zwischenwelle 23 übertragen. Das Winkelgetriebe 30 bildet eine Baugruppe 31, die auch in anderen Handwerkzeugmaschinen Verwendung finden kann. Die Untersetzung des Winkelgetriebes bewirkt eine erste Herabsetzung der Drehzahl, die um so größer ausfällt, je größer der Durchmesser des Tellerrades 26 ist. Eine weitere Untersetzung der Drehzahl findet in der Getriebeverbindung zwischen der Verzahnung 22 der zweiten Zwischenwelle 23 und dem Stirnrad 20 statt. Mittels dieser zweifachen Untersetzung wird die Drehzahl des Bohrhammers auf Werte herabgesetzt, die ein Arbeiten mit Bohrwerkzeugen bis zu 30 Millimeter Durchmesser ermöglichen. Gleichzeitig erhöht sich die Einzelschlagstärke des Schlagwerks 3 und die Schlagzahl erniedrigt sich in erwünschter Weise.

Die langgezogene Verzahnung 22 in der zweiten Zwischenwelle 23 ermöglicht ein axiales Verschieben des Stirnrades 20 in einem weiten Bereich, so daß die Kupplungen 19, 21 zwischen der ersten Zwischenwelle 4, dem Stirnzahnrad 20 und der Taumelnabe 14 durch Axialverschiebung der ersten Zwischenwelle 4 beziehungsweise der ersten Zwischenwelle 4 zusammen mit dem Stirnrad 20 geschaltet werden können, ohne daß das Stirnrad 20 außer Eingriff mit der Verzahnung 22 der zweiten Zwischenwelle 23 gerät. In der Zeichnung ist die erste Zwischenwelle 4 in der Stellung gezeigt, in der sie zur Übertragung des Drehantriebs auf den Werkzeugaufnahme 6 dient; die Kupplung 19 ist eingekuppelt. Wenn die Zwischenwelle 4 in der Zeichnung nach links verschoben wird, kommen beide Kupplungen 19 und 21 in Eingriff und zum Drehantrieb ist zusätzlich das Schlagwerk zum Drehschlagen zugeschaltet. In einer dritten weiter in Richtung zur Werkzeugaufnahme 6 gelegenen Stellung der Zwischenwelle 4 ist die Kupplung 19 zum reinen Meißeln ohne Drehbewegung ausgekuppelt. Das Schalten von Drehantrieb oder Schlagantrieb erfolgt im übrigen in gleicher Weise wie es in der DE-A- 38 19 125 beschrieben ist.

Schlagwerk 3 und Antriebsmotor 5 müssen nicht genau senkrecht zueinander angeordnet sein; sie können auch in einem flacheren Winkel zueinander stehen, der z. B. dann entsteht, wenn statt des kegeligen Ritzels 29 ein übliches zylindrisches verwendet wird.

## Patentansprüche

1. Bohrhammer mit einem elektrischen Antriebsmotor und einem winkelig dazu angeordneten Schlagwerk, einem mit der Welle des Antriebsmotors in Verbindung stehenden Winkelgetriebe und einer ersten Zwischenwelle, die einerseits ein auf das Schlagwerk einwirkendes Bewegungswandlungsgetriebe antreibt und andererseits die Drehbewegung eines Werkzeughalters bewirkt, dadurch gekennzeichnet, daß der mechanische Antrieb des Bohrhammers (1) in zwei gesonderte Baugruppen aufgeteilt ist, wobei die erste Baugruppe (10) das Schlagwerk (3), das Bewegungswandlungsgetriebe (16) und die erste Zwischenwelle (4) umfaßt, und einer zweiten Baugruppe (31), die das Winkelgetriebe (30) umfaßt, und daß die beiden Baugruppen (10, 31) über eine zweite, parallel zur ersten Zwischenwelle (4) angeordnete Zwischenwelle (23) zur Übertragung eines Drehmoments verbunden sind und die zweite Zwischenwelle (23) auf der dem Schlagwerk (3) zugewandten Seite der ersten Zwischenwelle (4) angeordnet ist.

2. Bohrhammer nach Anspruch 1, dadurch gekennzeichnet, die zweite Zwischenwelle (23) eine Verzahnung (22) trägt, die mit einem Stirnrad (20) auf der ersten Zwischenwelle (4) kämmt.

3. Bohrhammer nach Anspruch 1 oder 2, dadurch gekennzeichnet, daß das Winkelgetriebe (30) ein kegelverzahntes Tellerrad (26) aufweist, das drehfest auf der zweiten Zwischenwelle (23) gehalten ist.

4. Bohrhammer nach einem der vorhergehenden Ansprüche, dadurch gekennzeichnet, daß die erste Zwischenwelle (4) axial verschieblich ist, und das Stirnrad (20) und die Verzahnung (22) in ihrer axialen Länge so ausgebildet sind, daß der Zahneingriff erhalten bleibt.

5. Bohrhammer nach einem der vorhergehenden Ansprüche, dadurch gekennzeichnet, daß die zweite Zwischenwelle (23) ein Kegelzahnrad (26) aufweist, dessen Verzahnung in Richtung auf die erste Zwischenwelle (4) weist und das mit dem kegelverzahnten Tellerrad (26) kämmende Ritzel (29 des Antriebsmotors (5) in dem Raum zwischen dem Tellerrad (26) und dem Stirnrad (20) angeordnet ist.

6. Hammer nach einem der vorhergehenden Ansprüche, dadurch gekennzeichnet, daß das Bewegungswandlungsgetriebe (16) ein Taumelscheibengetriebe mit Taumelscheibe (15) und Taumelnabe (14) umfaßt.

7. Bohrhammer nach einem der vorhergehenden Ansprüche, dadurch gekennzeichnet, daß das Bewegungswandlungsgetriebe von seinem Drehantrieb abkoppelbar ist.

8. Bohrhammer nach einem der vorhergehenden Ansprüche, dadurch gekennzeichnet, daß das Stirnrad (20) von der ersten Zwischenwelle (4) abkoppelbar ist.

9. Hammer nach einem der vorhergehenden Ansprüche, dadurch gekennzeichnet, daß sich der Handgriff (8) über die gesamte Höhe H des Gehäuses (2) erstreckt.

## Claims

1. Hammer drill with an electrical drive motor and a percussion unit arranged at an angle to this, with an angular gear connected to the shaft of the drive motor, and with a first intermediate shaft which on the one hand drives a movement-converting gear acting on the percussion unit and on the other hand brings about the rotational movement of a toolholder, characterised in that the mechanical drive of the hammer drill (1) is divided into two separate subassemblies, the first subassembly (10) comprising the percussion unit (3), the movement-converting gear (16) and the first intermediate shaft (4), and a second subassembly (31) which comprises the angular gear (30), and in that the two subassemblies (10, 31) are connected via a second intermediate shaft (23), arranged parallel to the first intermediate shaft (4), for the transmission of a torque, and the second intermediate shaft (23) is arranged on the side of the first intermediate shaft (4) facing the percussion unit (3).

2. Hammer drill according to Claim 1, characterised in that the second intermediate shaft (23) carries a toothing (22) which meshes with a spur wheel (20) on the first intermediate shaft (4).

3. Hammer drill according to Claim 1 or 2, characterised in that the angular gear (30) has a bevel-toothed ring gear (26) which is held fixedly in terms of rotation on the second intermediate shaft (23).

4. Hammer drill according to one of the preceding claims, characterised in that the first intermediate shaft (4) is axially displaceable, and the spur wheel (20) and the toothing (22) are so designed in their axial length that the tooth engagement is maintained.

5. Hammer drill according to one of the preceding claims, characterised in that the second intermediate shaft (23) has a bevel gearwheel (26), the toothing of which points in the direction of the first intermediate shaft (4), and the pinion (29) of the drive motor (5) meshing with the bevel-toothed ring gear (26) is arranged in the space between the ring gear (26) and the spur wheel (20).

6. Hammer drill according to one of the preceding claims, characterised in that the movement-converting gear (16) comprises a wobble-plate gear with a wobble plate (15) and wobble hub (14).

7. Hammer drill according to one of the preceding claims, characterised in that the movement-converting gear can be uncoupled from its rotary drive.

8. Hammer drill according to one of the preceding claims, characterised in that the spur wheel (20) can be uncoupled from the first intermediate shaft (4).

9. Hammer drill according to one of the preceding claims, characterised in that the handle (8) extends over the entire height H of the housing (2).

## Revendications

1. Perforateur à moteur électrique et mécanisme de frappe disposé à l'équerre par rapport au moteur, avec une transmission d'angle reliée à l'arbre du moteur et un premier axe intermédiaire qui entraîne, d'une part, une transmission avec conversion de mouvement agissant sur le mécanisme de frappe et, d'autre part, le mouvement de rotation d'un support d'outil, perforateur caractérisé en ce que l'entraînement mécanique du perforateur (1) est subdivisé en deux groupes particuliers, le premier groupe (10) comprenant le mécanisme de frappe (3), la transmission de conversion de mouvement (16) et le premier axe intermédiaire (14) et un second groupe (31) comprenant la transmission d'angle (30), les deux groupes (10, 31) étant reliés par un second arbre intermédiaire (23) parallèle au premier arbre intermédiaire (4) et servant à transmettre un couple, le second arbre intermédiaire (23) étant situé du côté du premier arbre intermédiaire (4) opposé à celui du mécanisme de frappe (3).

2. Perforateur selon la revendication 1, caractérisé en ce que le second arbre intermédiaire (23) porte une denture (22) engrènant avec un pignon droit (20) portée par le premier arbre intermédiaire (4).

3. Perforateur selon la revendication 1 ou 2, caractérisé en ce que la transmission d'angle (30) comprend une couronne à denture conique (26) solidaire du second arbre intermédiaire (23).

4. Perforateur selon l'une des revendications précédentes, caractérisé en ce que le premier arbre intermédiaire (4) peut coulisser axialement et le pignon droit (20) et la denture (22) ont une longueur axiale telle qu'elle conserve l'engrènement.

5. Perforateur selon l'une des revendications précédentes, caractérisé en ce que le second arbre intermédiaire (23) comprend un pignon conique (26) dont la denture est tournée vers le premier arbre intermédiaire (4) et qui est prévu avec le pignon (29) du moteur d'entraînement (5), engrènant avec la couronne à denture conique (26), dans l'espace compris entre la couronne dentée (26) et le pignon droit (20).

6. Perforateur selon l'une des revendications précédentes, caractérisé en ce que la transmission à conversion de mouvement (16) comprend une transmission à disque de nutation avec un disque de nutation (15) et un moyeu de nutation (14).

7. Perforateur selon l'une des revendications précédentes, caractérisé en ce que la transmission à conversion de mouvement peut être débrayée de son entraînement en rotation.

8. Perforateur selon l'une des revendications précédentes, caractérisé en ce que le pignon droit (20) peut être débrayé du premier arbre intermédiaire (4).

9. Perforateur selon l'une des revendications précédentes, caractérisé en ce que la poignée (8) s'étend sur toute la hauteur H du boîtier (2).
